# FASCICULE DE BREVET EUROPEEN

(11) **EP 0 947 661 B1**
(45) Date de publication et mention de la délivrance du brevet: **04.06.2003**
(21) Numéro de dépôt: 99440064.6
(22) Date de dépôt: 26.03.1999
(51) Int. Cl.: E06B 9/78, E06B 9/68

(54) **Dispositif de blocage unidirectionnel pour volet roulant**
Einwegarretiereinrichtung für Rolladen
One-way locking device for roller shutter

(30) Priorité: 02.04.1998 FR 9804275
(43) Date de publication de la demande: 06.10.1999
(73) Titulaire: BUBENDORFF VOLET ROULANT, 68300 Saint-Louis (FR)
(72) Inventeur: Evreux, Gérard, 74130 Ayze (FR)
(74) Mandataire: Rhein, Alain

(56) Documents cités:
- EP-A- 0 004 629
- US-A- 5 488 983

## Description

L'invention a trait à un dispositif de blocage unidirectionnel interposé entre un mécanisme d'entraînement, notamment de type manuel, et un arbre d'enroulement d'un tablier de volet roulant.

La présente invention trouvera un intérêt tout particulier dans le domaine des systèmes d'entraînement pour volets roulants.

De manière générale, un volet roulant est défini par un tablier venant s'enrouler autour et se dérouler depuis un arbre d'enroulement commandé en rotation par un mécanisme d'entraînement approprié. Ainsi, cet arbre d'enroulement, habituellement disposé à l'intérieur d'un caisson est maintenu, en rotation, au niveau de ses extrémités, par l'intermédiaire de paliers souvent associés à des joues supports. Quant au mécanisme d'entraînement proprement dit, il peut être du type manuel ou à moteur.

Quoi qu'il en soit, il se pose le problème de l'immobilisation en rotation de cet arbre d'enroulement lorsque cesse l'action, sur ce dernier, dudit mécanisme d'entraînement. Si ce problème est actuellement résolu par l'utilisation d'un frein de type électromagnétique dans le cas d'un mécanisme d'entraînement à moteur, frein fonctionnant par manque de courant, il n'en va pas de même dans le cadre d'un mécanisme d'entraînement de type manuel.

A ce propos, l'on observera, en effet, que, parmi ces mécanismes d'entraînement de type manuel, il en existe de configuration particulièrement simplifiée, puisque définis, par exemple, par une simple poulie montée, directement ou par l'intermédiaire d'un réducteur approprié, sur l'axe dudit arbre d'enroulement. Sur cette poulie vient alors s'enrouler, au moins partiellement, un organe de traction, du type sangle, cordelette, chaîne ou analogue. Si l'on prend le cas plus particulier d'une cordelette ou d'une chaîne, l'on remarquera que cette immobilisation en rotation de l'arbre d'enroulement résulte, en réalité, de l'immobilisation en translation de l'un au moins des brins décrits par ladite cordelette ou ladite chaîne.

Par ailleurs, dans le cadre d'une sangle, celle-ci, si elle vient s'enrouler, à son extrémité supérieure, autour de ladite poulie d'entraînement précitée, à son extrémité inférieure, elle rejoint une sorte de bobine dévidoir équipée d'un système de freinage de la sangle.

En dehors de ces solutions, finalement très primaires, il existe, d'ores et déjà, des dispositifs de blocage unidirectionnels interposés entre un tel mécanisme d'entraînement, par exemple sous forme d'une poulie, et l'arbre d'enroulement d'un tablier de volet roulant. Un tel dispositif de blocage est à même, comme l'indique sa dénomination, d'empêcher la rotation de l'arbre d'enroulement sous l'impulsion du poids du tablier et, donc, d'un couple directement imprimé à cet arbre d'enroulement. Par ailleurs, il est prévu apte à être désactivé, automatiquement, en cas d'action volontaire exercée par l'usager, par l'intermédiaire d'une cordelette, d'une sangle, d'une chaîne ou autre, sur ladite poulie.

substantiellement, un tel dispositif de blocage unidirectionnel se présente sous la forme d'un ressort hélicoïdal contraint autour ou dans un tube fixe par exemple rendu solidaire, directement ou indirectement, d'une joue support. Sur les deux extrémités de ce ressort hélicoïdal est à même d'agir une pièce de transmission reliant, en quelque sorte, le mécanisme d'entraînement à l'arbre d'enroulement du volet roulant. Ainsi, seule une action volontaire sur ce mécanisme d'entraînement, par exemple, sur la poulie qui le compose, conduit à détendre ce ressort par rapport au tube fixe autour duquel ou dans lequel il est contraint et, par ce biais, à libérer la rotation de la pièce de transmission précitée, donc, à autoriser la rotation de cet arbre d'enroulement. Contrairement, un couple exercé, par exemple, par le poids du tablier sur cet arbre est contrecarré par l'action du ressort par rapport audit tube fixe.

On se reportera, plus particulièrement, au document FR-A-2.749.361 ou encore au document DE-35 04 489 pour de plus amples détails, concernant de tels dispositifs de blocage unidirectionnels connus sous forme d'un ressort.

En fait, il faut bien reconnaître que, si ces derniers sont d'un fonctionnement simple, ils n'en restent pas moins complexes dans leur conception. En effet, les différentes pièces doivent être ajustées les unes par rapport aux autres de telle manière que la précontrainte, imprimée au ressort et d'où résulte le blocage en rotation de l'arbre d'enroulement, soit suffisante pour lui permettre de remplir la fonction requise, sachant qu'elle ne doit pas, pour autant, gêner le bon fonctionnement du mécanisme d'entraînement et, par conséquent, rendre plus difficile la manoeuvre au niveau de l'organe de traction sous forme de chaîne, cordelette ou analogue.

L'on connaît, encore, au travers du document américain US-5.488.983, un dispositif d'enroulement pour rideau ou analogue comportant un arbre d'enroulement sur lequel s'enroule et à partir duquel se déroule un tel rideau sous l'impulsion d'une commande manuelle exercée sur un mécanisme d'entraînement du type roue à chaîne. Entre ce dispositif d'entraînement et ledit arbre d'enroulement est interposé un dispositif de blocage qui consiste, au niveau dudit arbre d'enroulement, en une roue plane immobilisée à l'intérieur de ce dernier et équipée d'un premier jeu de plaques perpendiculaires à l'axe de l'arbre d'enroulement. Cette roue plane est montée, en rotation et en coulissement, sur un arbre fixe dont l'une des extrémités reçoit, en rotation, ladite roue à chaîne tandis que l'autre extrémité est équipée de moyens de rappel élastiques aptes à prendre appui sur ladite roue plane. Ce dispositif de blocage comporte, encore, au niveau dudit arbre fixe, un second jeu de plaques montées, de manière perpendiculaire, sur ledit arbre fixe, entre les deux extrémités de ce dernier. Chacune des plaques de ce deuxième jeu est disposée entre deux plaques du premier jeu équipant ladite roue plane. Cette dernière présente, en périphérie, une couronne en dents de scie apte à coopérer avec une couronne de forme complémentaire équipant la roue à chaîne qui, lors de son actionnement, repousse ladite roue plane, contre l'action des moyens de rappel élastiques. Ceci autorise le décollement des plaques équipant ladite roue plane de celles solidaires de l'arbre fixe. Lorsque l'action sur la roue à chaîne cesse, les moyens de rappel élastiques repoussent ladite roue plane en direction de la roue à chaîne ce qui entraîne l'embrayage des deux jeux de plaques.

On observera que ce dispositif présente une conception complexe faisant intervenir un nombre important de pièces dont la mise en place et le réglage sont fastidieux. Il en est, notamment, ainsi pour les plaques du dispositif de freinage qui doivent, de plus, respecter un espacement déterminé entre elles afin d'autoriser leur décollement en évitant de rester embrayées. De plus, les moyens d'engrènement équipant la roue à chaîne agissent sur un ensemble lourd et encombrant constitué, notamment, par la roue plane et l'arbre d'enroulement recevant le rideau ou analogue. Aussi, le fait d'assurer le déplacement, en rotation et, surtout, en translation, de cet ensemble se traduit, inévitablement, par une usure rapide et importante des moyens d'engrènement. En outre, le fait de déplacer ledit arbre d'entraînement dans le sens axial a pour effet de déporter latéralement le rideau ce qui est préjudiciable au défilement de ce dernier, notamment si celui-ci devait être guidé dans des coulisses latérales.

Aussi, la présente invention a pour but d'apporter une solution au problème posé au travers d'un dispositif de blocage unidirectionnel de conception très simple, tout du moins évitant le respect de tolérances de fabrication très strictes. Il en résulte, non seulement, un coût de fabrication moindre, mais aussi une diminution d'un éventuel risque de défaillance d'un tel dispositif de blocage unidirectionnel.

A cet effet, l'invention concerne un dispositif de blocage unidirectionnel interposé entre un mécanisme d'entraînement, notamment de type manuel, et un arbre d'enroulement d'un tablier de volet roulant, ledit dispositif étant constitué, d'une part, par un frein comprenant un plateau fixe associé à une partie fixe du volet roulant, contre ce plateau fixe étant repoussé, par des moyens de rappel élastiques, un plateau mobile solidaire en rotation dudit arbre d'enroulement et, d'autre part, par des moyens d'engrènement du mécanisme d'entraînement sur ledit plateau mobile prévus aptes, sous l'impulsion d'un couple imprimé par ledit mécanisme d'entraînement, à exercer, sur ce plateau mobile, au moins un couple et une force à composante axiale pour assurer le décollement dudit plateau mobile par rapport au plateau fixe, contre l'action des moyens de rappel élastiques, caractérisé par le fait que, d'une part, le plateau mobile est monté mobile axialement sur l'arbre d'enroulement et comporte un embout prévu à même d'être emmanché, de manière coulissante axialement, au niveau de l'une des extrémités de l'arbre d'enroulement, entre ce dernier et cet embout intervenant des moyens de blocage en rotation du type clavette, rainure et languette ou analogue et, d'autre part, ledit plateau fixe est défini, plus particulièrement, par une joue support munie d'un palier apte à recevoir, en rotation, l'une des extrémités de l'arbre d'enroulement.

En fait, au travers d'un tel dispositif de blocage unidirectionnel conforme à l'invention, la qualité du blocage de l'arbre d'enroulement du tablier dépend essentiellement du coefficient de freinage procuré par les garnitures équipant les plateaux du frein.

Par conséquent, il est bien plus facile d'ajuster les différents éléments les uns par rapport aux autres en comparaison avec la solution connue.

La présente invention sera mieux comprise à la lecture de la description qui va suivre se rapportant au dessin joint en annexe et dans lequel :
- la figure 1 est une représentation schématisée d'un volet roulant auquel s'applique le dispositif de blocage unidirectionnel conforme à l'invention ;
- la figure 2 est une représentation schématisée, partielle et en coupe de ce volet roulant illustrant, plus particulièrement, ce dispositif de blocage unidirectionnel lorsque celui-ci est en position active ;
- la figure 3 est une représentation similaire à la figure 2, le dispositif de blocage unidirectionnel étant représenté, dans ce cas, en position désactivée autorisant la rotation de l'arbre d'enroulement sous l'impulsion du mécanisme d'entraînement.

Tel que représenté dans la figure 1 du dessin ci-joint, la présente invention est relative au domaine des volets roulants.

Ainsi, il a été représenté dans le cadre de cette figure 1, un tel volet roulant 1 comportant un tablier 2 défini par une juxtaposition de lames 3, ce tablier 2 étant prévu apte à venir s'enrouler autour d'un arbre d'enroulement 4, plus particulièrement illustré dans les figures 2 et 3, prenant position à l'intérieur d'un caisson 5 accueillant, par ailleurs, le mécanisme d'entraînement 6 de ce volet roulant 1.

A noter que l'arbre d'enroulement 4 est monté en rotation, au niveau de ses extrémités 7, dans des paliers 8 associés à des joues supports 9 intégrées au caisson 5.

Quant au mécanisme d'entraînement 6, il a été représenté, ici, de type manuel sachant que l'invention trouvera un intérêt tout particulier dans ce cas d'espèce. Toutefois, on observera qu'elle n'y est nullement limitée et que l'on peut tout à fait imaginer l'association de l'objet de la présente invention à des moyens d'entraînement de type motorisé.

Quoi qu'il en soit, ce mécanisme d'entraînement 6 est défini, dans ce cas et à titre d'exemple, par une poulie 10 autour de laquelle est amené à s'enrouler, au moins partiellement, un organe de traction 11 tel qu'une sangle, une chaîne, une cordelette ou analogue. Ainsi, un tel organe de traction 11 définit au moins un brin 12 s'étendant en dehors du caisson 5 de manière accessible à l'usager pour permettre à ce dernier d'assurer les commandes de déploiement et de repliement du tablier 2.

Ce volet roulant 1, conforme à l'invention, est pourvu, en outre, d'un dispositif de blocage unidirectionnel 13 interposé entre le mécanisme d'entraînement 6, ici sous forme d'une poulie 10, et l'arbre d'enroulement 4.

Ce dispositif de blocage unidirectionnel 13 a pour fonction d'assurer l'immobilité en rotation dudit arbre d'enroulement 4 sous l'impulsion d'un couple directement imprimé sur ce dernier, par exemple, par le poids du tablier 2.

Contrairement, un tel dispositif de blocage unidirectionnel 13 est défini à même d'autoriser la commande en rotation de cet arbre d'enroulement 4 au travers du mécanisme d'entraînement 6.

En fait, ce dispositif de blocage unidirectionnel 13 se caractérise en ce qu'il est constitué, d'une part, par un frein 14 comprenant un plateau fixe 15 contre lequel est repoussé, par des moyens de rappel élastiques 16, un plateau 17 qui, lui, est monté mobile, axialement tout en étant solidaire en rotation, sur l'arbre d'enroulement 4.

Tel que visible dans les figures 2 et 3, un tel plateau mobile 17 est, préférentiellement, monté sur cet arbre d'enroulement 4 au niveau de l'une des extrémités 7 de ce dernier. Ainsi, selon un mode de réalisation préférentiel, ce plateau mobile 17 comporte un embout 18 prévu à même d'être emmanché, de manière coulissante axialement, dans cette extrémité 7 de l'arbre d'enroulement 4, habituellement de type tubulaire.

A noter, à ce propos, qu'au niveau de cette extrémité 7, l'arbre d'enroulement 4 peut être chemisé, intérieurement, à l'aide d'un manchon 19 ajusté à l'embout 18. Entre ce dernier et, selon le cas, ledit manchon 19 ou encore l'arbre d'enroulement 4 sont, alors, aménagés des moyens de blocage en rotation 20 du type clavette, rainure et languette ou analogue.

Ce plateau mobile 17 est défini, en outre, par un flasque annulaire 21 recevant une garniture de freinage 22 en regard avec le plateau fixe 15 qui peut, lui-même, être pourvu d'une telle garniture de freinage 23.

A noter, en ce qui concerne ce plateau fixe 15, qu'il est nécessairement associé à une partie fixe du volet roulant 1. Dans le cas du mode de réalisation préférentiel illustré dans les figures, un tel plateau fixe 15 est défini, substantiellement, par une joue support 9 contre laquelle est alors à même d'être repoussé le plateau mobile 17 sous l'impulsion desdits moyens de rappel élastiques 16.

A ce propos, ce frein 14 du dispositif de blocage unidirectionnel 13 peut prendre position à l'intérieur du palier 8 assurant le maintien en rotation de l'arbre d'enroulement 4. Ainsi, ce palier 8 est, dans ce cas, défini sous forme d'une virole 24 solidaire de ladite joue support 9 et s'étendant en direction de l'arbre d'enroulement 4. Cette virole 24 est pourvue, à son extrémité libre 25 d'une portée annulaire 26 définissant le palier 8 proprement dit et venant coopérer avec une portée cylindrique 27, soit directement associée à l'arbre d'enroulement 4, soit au plateau mobile 17 du frein 14.

Finalement, tel que cela ressort de la description qui précède, la virole 24 associée à la joue support 9 vient délimiter un logement 28 prévu à même d'accueillir le frein 14. Quant aux moyens de rappel élastiques 16, ils sont, ici, interposés entre la portée annulaire 26 et le flasque annulaire 21 correspondant au plateau mobile 17.

Le dispositif de blocage unidirectionnel 13 est constitué, d'autre part, par des moyens d'engrènement 29 du mécanisme d'entraînement 6 sur le plateau mobile 17 qui sont prévus aptes, sous l'impulsion d'un couple imprimé par ledit mécanisme d'entraînement 6, à exercer, sur ce plateau mobile 17, au moins un couple et une force f à composante axiale pour assurer le décollement dudit plateau mobile 17 par rapport au plateau fixe 15, contre l'action des moyens de rappel élastiques 16.

Selon un mode de réalisation préférentiel, ces moyens d'engrènement 29 consistent en un premier disque 30 associé audit plateau mobile 17 du frein 14 et en un second disque 31 solidaire, en rotation et en translation, d'un arbre d'entraînement 32 du mécanisme d'entraînement 6. Ce premier et ce second disque 30, 31 viennent s'engréner l'un sur l'autre au moyen de dentures 33, doigts d'entraînement, ergots ou analogues dont le profil 34 est défini à même de répondre à la condition précitée.

L'on comprend, évidemment, qu'il est à la portée de l'Homme du Métier de concevoir différents types de mécanismes d'engrènement de ces disques 30, 31 à même de conduire, sous l'impulsion du mécanisme d'entraînement 6, à la création d'une force f ayant tendance à repousser, axialement, le plateau mobile 17 du frein 14 pour venir, ainsi, le décoller du plateau fixe 15.

L'on observera, tout particulièrement, à ce propos, que s'il est, bien sûr, recherché le décollement de ce plateau mobile 17 du frein 14 par rapport au plateau fixe 15 en début de manoeuvre, il n'en reste pas moins que, pour assurer le déploiement ou le repliement du tablier, il est nécessaire, au-delà de cette première étape, que lesdits moyens d'engrènement 29 restent actifs, c'est à dire que les disques 30, 31 restent engrénés pour permettre, précisément, la commande en rotation de l'arbre d'entraînement 4. Aussi, ledit plateau mobile 17 du frein 14 est rendu mobile, axialement, par rapport à l'arbre d'enroulement 4, suivant une course 35 déterminée et qui est, par conséquent, définie suffisante pour assurer ce décollement tout en permettant cet entraînement.

Ainsi, cette course 35 correspond au jeu persistant entre le chant d'extrémité de l'arbre d'enroulement 4 et un épaulement 36 défini, en correspondance, au niveau de la partie externe de l'embout 18 correspondant au plateau mobile 17. Bien entendu, de son côté, le disque 31, solidaire d'un arbre d'entraînement 32 du mécanisme d'entraînement 6, est nécessairement maintenu fixe en translation, au moins dans la direction correspondant à la course 35, de manière à pouvoir maîtriser celle-ci.

Il est à remarquer que, si sur les figures 2 et 3, la virole 24, définissant le palier 8, présente un diamètre plus important que celui de l'arbre d'enroulement 4, l'on pourrait, bien entendu, imaginer une conception où ces diamètres sont identiques de sorte que les lames 3 du tablier 2 puissent s'étendre, au niveau de leur extrémité, jusqu'à hauteur de la joue support 9. Cela présenterait l'avantage de conduire à une taille de caisson 5 plus petite. Dans ce but, l'on observera, sur ces figures 2 et 3, qu'au niveau du plateau mobile 17 du frein 14 est ménagé un évidement 37 dont le fond 38 définit, substantiellement, le premier disque 30, à l'intérieur de cet évidement 37 prenant position, par ailleurs, le second disque 31 correspondant aux moyens d'engrènement 29.

Finalement, tel que cela ressort de la description qui précède, la présente invention permet de répondre, avantageusement, au problème posé dans la mesure où elle a pour objet un dispositif de blocage unidirectionnel à la fois de conception simple et d'un fonctionnement sûr.

## Revendications

1. Dispositif de blocage unidirectionnel prévu apte à être interposé entre un mécanisme d'entraînement (6), notamment de type manuel, et un arbre d'enroulement (4) d'un tablier (2) de volet roulant (1), ledit dispositif étant constitué, d'une part, par un frein (14) comprenant un plateau fixe (15) à même d'être associé à une partie fixe du volet roulant (1) et défini par une joue support (9) muni d'un palier (8) apte à recevoir en rotation l'une des extrémités (7) de l'arbre d'enroulement (4), contre ce plateau fixe (15) étant repoussé, par des moyens de rappel élastiques (16), un plateau mobile (17) destiné à être solidarisé en rotation dudit arbre d'enroulement (4) et, d'autre part, par des moyens d'engrènement (29) du mécanisme d'entraînement (6) sur ledit plateau mobile (17) prévu aptes, sous l'impulsion du couple imprimé par ledit mécanisme d'entraînement (6), à exercer, sur ce plateau mobile (17), au moins un couple et une force (f) à composantes axiales pour assurer le décollement dudit plateau mobile (17) par rapport au plateau fixe (15), contre l'action des moyens de rappel élastiques (16), **caractérisé par le fait que** le plateau mobile (17) est prévu apte à être monté mobile axialement sur l'arbre d'enroulement (4) et comporte un embout (18) prévu à même d'être emmanché, de manière coulissante axialement, au niveau de l'une des extrémités (7) de cet arbre d'enroulement (4), entre ce dernier et cet embout (18) étant prévu à même d'intervenir des moyens de blocage en rotation (20) du type clavette, rainure et languette ou analogue.

2. Dispositif de blocage unidirectionnel selon la revendication 1, **caractérisé par le fait que** le plateau mobile (17) est défini par un flasque annulaire (21) recevant une garniture de freinage (22) en regard avec le plateau fixe (15), notamment pourvu d'une telle garniture de freinage (23).

3. Dispositif de blocage unidirectionnel (13) selon l'une quelconque des revendications 1 ou 2, **caractérisé par le fait que** le frein (14) prend position à l'intérieur dudit palier (8) défini sous la forme d'une virole (24) solidaire de la joue support (9) et s'étendant en direction de l'arbre d'enroulement (4).

4. Dispositif de blocage unidirectionnel (13) selon la revendication 3, **caractérisé par le fait que** ladite virole (24) est pourvue, à son extrémité libre (25), d'une portée annulaire (26) venant coopérer avec une portée cylindrique (27), associée soit directement à l'arbre d'enroulement (4), soit au plateau mobile (17) du frein (14).

5. Dispositif de blocage unidirectionnel (13) selon l'une quelconque des revendications précédentes, **caractérisé par le fait que** les moyens d'engrènement (29) du mécanisme d'entraînement (6) sont constitués par un premier disque (30) associé au plateau mobile (17) du frein (14) et par un second disque (31) solidaire, en rotation et en translation, d'un arbre d'entraînement (32) du mécanisme d'entraînement (6), ce premier et ce second disque (30, 31) venant s'engréner l'un sur l'autre au moyen de dentures (33), de doigts d'entraînement, d'ergota ou analogues, dont le profil (34) est défini apte à assurer le décollement dudit plateau mobile (17) par rapport au plateau fixe (15) sous l'impulsion d'un couple imprimé par ledit mécanisme d'entraînement (6).

6. Dispositif de blocage unidirectionnel (13) selon l'une quelconque des revendications précédentes, **caractérisé par le fait que** le plateau mobile (17) du frein (14) est rendu mobile, axialement, par rapport à l'arbre d'enroulement (4) suivant une course (35) déterminée suffisante pour permettre le décollement dudit plateau mobile (17) par rapport au plateau fixe (15) tout en permettant l'entraînement de l'arbre d'enroulement (4).

7. Dispositif de blocage unidirectionnel (13) selon la revendication 5, **caractérisé par le fait qu'**au niveau du plateau mobile (17) du frein (14) est ménagé un évidement (37) dont le fond (38) définit, substantiellement, le premier disque **(30),** à l'intérieur de cet évidement (37) prenant position le second disque (31) correspondant aux moyens d'engrènement (29).

## Patentansprüche

1. Einwegarretiereinrichtung, die geeignet vorgesehen ist, zwischen einem Antriebsmechanismus (6), nämlich der handangetriebenen Art, und einer Aufwickelwelle (4) einer Decke (2) eines Rolladens (1) eingesetzt zu werden, wobei die besagte Einrichtung, einerseits, aus einer Bremse (14), umfassend eine feste Scheibe (15), die fähig ist, einem festen Teil des Rolladens (1) zugeordnet zu werden und durch eine seitliche Trägerplatte (9) gebildet wird, die mit einem Lager (8) ausgestattet ist, geeignet, das eine von den Enden (7) der Aufwickelwelle (4) drehbar aufzunehmen, wobei gegen diese feste Scheibe (15) durch elastische Rückstellmittel (16) eine bewegliche Scheibe (17) zurückgedrängt wird, die vorgesehen ist, drehfest mit der besagten Aufwickelwelle (4) verbunden zu werden, und, andererseits, aus Mitteln zum Ineinandergreifen (29) des Antriebsmechanismus (6) auf der besagten beweglichen Scheibe (17) gebildet wird, die geeignet vorgesehen sind, unter der Wirkung des durch den besagten Antriebsmechanismus (6) erzeugten Drehmoments auf diese bewegliche Scheibe (17) wenigstens ein Drehmoment und eine Kraft (f) mit axialen Komponenten auszuüben, um das Loslösen der besagten beweglichen Scheibe (17) hinsichtlich der festen Scheibe (15) gegen die Wirkung der elastischen Rückstellmittel (16) zu sichern, **dadurch gekennzeichnet, daß** die bewegliche Scheibe (17) geeignet vorgesehen ist, axial beweglich auf die Aufwickelwelle (4) montiert zu werden, und einen Stutzen (18) umfaßt, fähig vorgesehen, axial gleitend im Bereich des einen von den Enden (7) dieser Aufwickelwelle (4) aufgesteckt zu werden, wobei zwischen dieser letzteren und diesem Stutzen (18) Mittel zum Sperren in Drehung (20) der Art Keil, Rille und Zünglein oder dergleichen fähig vorgesehen sind, einzugreifen.

2. Einwegarretiereinrichtung nach Anspruch 1, **dadurch gekennzeichnet, daß** die bewegliche Scheibe (17) durch eine ringförmige Seitenbacke (21) definiert wird, die eine Bremsgarnitur (22) aufnimmt, welche der festen Scheibe (15) gegenüberliegend ist, die nämlich mit einer solchen Bremsgarnitur (23) ausgestattet ist.

3. Einwegarretiereinrichtung (13) nach irgendeinem der Ansprüche 1 oder 2, **dadurch gekennzeichnet, daß** sich die Bremse (14) innerhalb des besagten Lagers (8) positioniert, das als eine Zwinge (24) ausgestaltet ist, die fest mit der Trägerbacke (9) verbunden ist und sich in Richtung auf die Aufwickelwelle (4) erstreckt.

4. Einwegarretiereinrichtung (13) nach Anspruch 3, **dadurch gekennzeichnet, daß** die besagte Zwinge (24) an ihrem freien Ende (25) mit einem ringförmigen Gleitlagersitz (26) ausgestattet ist, der mit einem zylindrischen Gleitlagersitz (27) zusammenwirkt, der entweder direkt der Aufwickelwelle (4), oder der beweglichen Scheibe (17) der Bremse (14) zugeordnet ist.

5. Einwegarretiereinrichtung (13) nach irgendeinem der vorgehenden Ansprüche, **dadurch gekennzeichnet, daß** die Mittel zum Ineinandergreifen (29) des Antriebsmechanismus (6) aus einer ersten Scheibe (30), die der beweglichen Scheibe (17) der Bremse (14) zugeordnet ist, und aus einer zweiten Scheibe (31), die dreh- und translationsfest mit einer Antriebswelle (32) des Antriebsmechanismus (6) verbunden ist, gebildet sind, wobei diese erste und diese zweite Scheibe (30, 31) mit Hilfe von Verzahnungen (33), Antriebsfingern, Nasen oder dergleichen ineinandergreifen, indem ihr Profil (34) geeignet bestimmt ist, um das Loslösen der besagten beweglichen Scheibe (17) hinsichtlich der festen Scheibe (15) unter der Wirkung eines durch den besagten Antriebsmechanismus (6) erzeugten Drehmoments zu sichern.

6. Einwegarretiereinrichtung (13) nach irgendeinem der vorgehenden Ansprüche, **dadurch gekennzeichnet, daß** die bewegliche Scheibe (17) der Bremse (14) hinsichtlich der Aufwickelwelle (4) axial nach einem bestimmten Hub (35) beweglich gemacht ist, der ausreichend ist, um das Loslösen der besagten beweglichen Scheibe (17) hinsichtlich der festen Scheibe (15) zu erlauben, während gleichzeitig der Antrieb der Aufwickelwelle (4) erlaubt wird.

7. Einwegarretiereinrichtung (13) nach Anspruch 5, **dadurch gekennzeichnet, daß** im Bereich der beweglichen Scheibe (17) der Bremse (14) eine Ausnehmung (37) vorgesehen ist, deren Boden (38) im wesentlichen die erste Scheibe (30) bildet, wobei innerhalb dieser Ausnehmung (37) sich die zweite Scheibe (31) positioniert, die den Mitteln zum Ineinandergreifen (29) entspricht.

## Claims

1. One-way locking device designed capable of being interposed between a driving mechanism (6), namely of a manual type, and a rolling-up shaft (4) of an apron (2) of a roller shutter (1), said device being comprised, on the one hand, of a brake (14) including a fixed disc (15) capable of being associated with a fixed portion of the roller shutter (1) and defined by a supporting side-plate (9) provided with a bearing block (8) capable of rotationally receiving one end (7) of the rolling-up shaft (4), against this fixed disc (15) being pushed back through springy restoring means (16) a movable disc (17) aimed at being made integral in rotation with said rolling-up shaft (4) and, on the other hand, of means (29) for allowing the driving mechanism (6) to engage with said movable disc (17) designed capable of exerting onto this movable disc (17), under the action of the torque imparted by said driving mechanism (6), at least a torque and a force (f) with axial components, in order to ensure the separation of said movable disc (17) with respect to the fixed disc (15), against the action of the springy restoring means (16), **characterised in that** the movable disc (17) is designed capable of being mounted movable in an axial direction onto the rolling-up shaft (4) and includes a tip (18) designed capable of being inserted, slidably in an axial direction, at the level of one end (7) of this rolling-up shaft (4), means for locking in rotation (20), such as a pin, a groove and tongue or the like, being designed capable of acting between the latter and this tip (18).

2. One-way locking device according to claim 1, **characterised in that** the movable disc (17) is defined by an annular flange receiving a brake lining (22) facing the fixed disc (15), which is namely provided with such a brake lining (23).

3. One-way locking device (13) according to any of claims 1 or 2, **characterised in that** the brake (14) is positioned inside said bearing block (8) defined in the form of a ferrule (24) integral with the supporting side-plate (9) and extending towards the winding-up shaft (4).

4. One-way locking device (13) according to claim 3, **characterised in that** said ferrule (24) is provided, at is free end (25) with an annular journal (26) co-operating with a cylindrical journal (27) associated either directly with the winding-up (4) or with the movable disc (17) of the brake (14).

5. One-way locking device (13) according to any of the preceding claims, **characterised in that** the engaging means (29) of the driving mechanism (6) are comprised of a first disc (30) associated with the movable disc (17) of the brake (14) and of a second disc (31) integral, in rotation and translation, with a driving shaft (32) of the driving mechanism (6), this first and this second disc (30, 31) engaging into each other by means of toothings (33), driving catches, pawls or the like, the profile (34) of which is defined capable of ensuring the separation of said movable disc (17) with respect to the fixed disc (15) under the action of a torque imparted by said driving mechanism.

6. One-way locking device (13) according to any of the preceding claims, **characterised in that** the movable disc (17) of the brake (14) is made axially movable with respect to the winding-up shaft (4) over a sufficient travel distance (35) to allow the separation of said movable disc (17) with respect to the fixed disc (15), while allowing the driving of the winding-up shaft (4).

7. One-way locking device (13) according to claim 5, **characterised in that** at the level of the movable disc (17) of the brake (14) is provided for a recess (37) the bottom (38) of which substantially defines the first disc (30), the second disc (31) corresponding to the engaging means (29) being positioned inside this recess (37).
